# EUROPÄISCHE PATENTANMELDUNG

(11) **EP 0 572 351 A1**
(43) Veröffentlichungstag der Anmeldung: **01.12.1993**
(21) Anmeldenummer: 93810343.9
(22) Anmeldetag: 11.05.1993
(51) Int. Cl.: A61G 7/10

(54) **Badelift**

(30) Priorität: 26.05.1992 CH 1692/92
(71) Anmelder: Arthur Schmid AG, CH-8590 Romanshorn (CH)
(72) Erfinder: Principe, Mario, CH-8590 Romanshorn (CH)
(74) Vertreter: Frei, Alexandra Sarah

(57) **Zusammenfassung**

Der Badelift ist zur Verwendung in einer Badewanne vorgesehen. Er weist einen Fuss (2), einen Sitz (1) und einen Hebemechanismus (3) zum Feststellen, Heben und Senken des Sitzes (1) auf. Der Hebemechanismus (3) ist als Faltmechanismus ausgebildet und ist unterhalb der Sitzfläche, vorzugsweise in der Längsmittelebene des Sitzes (1) und Fusses (2) angeordnet und ist mit einem hydraulischen Antrieb versehen.

## Beschreibung

Die Erfindung betrifft einen Badelift mit einem Sitzteil, einem Fussteil und einer Hebevorrichtung, die zwischen Sitzteil und Fussteil angeordnet ist. Sie betrifft somit eine Hilfseinrichtung für Badewannen, insbesondere für Menschen, welche in Ihrer Bewegungsfähigkeit eingeschränkt sind, wie Patienten, Gebrechliche, Uebergewichtige und andere.

Auf dem Markt sind heute verschiedene Ausführungen von sogenannten Badeliften oder ähnlichen Vorrichtungen zum Anheben erhältlich. Es gibt Badelifte welche mittels Seilen, Ketten oder ähnlichem an einer Art Laufkatze aufgehängt sind, welche an einer Schiene an der Zimmerdecke befestigt ist. Damit kann eine Person auf einem Sitz sitzend einerseits gehoben und gesenkt werden, andererseits entlang der an der Decke befestigten Schiene horizontal bewegt werden. Dies bedingt aber eine aufwendige Installation mit baulichen Aenderungen und eignet sich daher nur für Spitäler und ähnliche Institutionen mit festen bauseitigen Einrichtungen.

Es gibt andere Badelifte, die direkt in eine Badewanne gestellt werden können. Diese weisen einen Hebe- und Senkmechanismus auf, bei dem ein Sitz durch eine scherenartige Konstruktion auf beiden Längsseiten des Sitzes geführt und auf und ab bewegt wird. Die Betätigung erfolgt entweder durch eine Spindel in der Art eines Wagenhebers oder direkt durch Wasserdruck. Dabei wird eine schlauchartige Kammer zwischen dem Badewannenboden und der Unterseite des Sitzes mit Wasser gefüllt und der Sitz durch den Druck in dieser Kammer gehoben. Die Kammer wird dabei mit Schläuchen und Schnellverschlüssen an normalen Wasserhähnen der Badezimmerinstallation angeschlossen. Die Hebebewegung erfolgt durch den Druck in der Wasserleitung des Gebäudes; bei der Senkbewegung wird das Wasser mittels eines Ventils in die Badewanne abgelassen.

Nachteile dieser Art von Badeliften ist die scherenartige Konstruktion auf beiden Seiten des Sitzes, welche nur eine relativ schmale Sitzfläche ermöglicht und Verletzungsgefahren für die bedienende Person in sich birgt. Die Ausführung mit Wasserdruckkammern, die mit kaltem Wasser gefüllt werden müssen, beeinflusst die Temperatur des Badewassers ungünstig. Eine Fehlbedienung durch Füllen mit heissem Wasser wäre für die Hebekammern ungünstig und könnte unter Umständen zum Platzen der Wasserdruckkammern führen.

Aufgabe der Erfindung ist es nun, einen Badelift zu schaffen, der ohne Wasser-Installationsanschluss funktioniert und deren Führungs- und Hebemechanismus so angeordnet und ausgebildet ist, dass Verletzungen ausgeschlossen sind. Zusätzlich soll aber die Betätigung zum Heben und Senken des Sitzes einfach, mit wenig Kraft- und Bewegungsaufwand möglich und weitgehend unabhängig vom Gewicht der Person auf dem Sitz sein.

Erfindungsgemäss ist der Hebemechanismus als Faltmechanismus mit einem hydraulischen Antrieb ausgebildet. Der Faltmechanismus ist als mehrgelenkiger Hebelmechanismus ausgebildet und weist im wesentlichen zwei Abschnitte mit Hebeln oder Auslegern auf, die durch Gelenke miteinander und mit dem Sitzteil und dem Fussteil verbunden sind und damit gegeneinander um die Gelenke rotierbar sind. Die beiden Abschnitte sind in der Ausgangslage einfach zusammengefaltet und öffnen sich um einen Sitz zu heben. Der hydraulische Antrieb ist darin so angeordnet, dass dieser die Kraft erzeugt um den Sitzteil und damit den Patienten zu heben. Die Absenkung des Sitzteiles kann durch die Wirkung der Schwerkraft allein erfolgen. Der hydraulische Antrieb kann aber zur Dämpfung der Abwärtsbewegung dienen. Der Hebemechanismus ist etwa in der Mitte des Sitzteiles angeordnet und kann durch den Patienten auf dem Sitz direkt über einen Hebel betätigt werden. Der hydraulische Antrieb kann zu einer Einheit zusammengefasst und in günstiger Position vorgesehen werden.

Durch diese Lösung sind die seitlichen Ränder des Sitzes frei zugänglich und nicht durch den Hebemechanismus belegt. Damit besteht daher keine Verletzungsgefahr mehr. Zudem ist der Zugang zum Sitz erleichtert. Der Betreib des Badelifts wird auch erleichtert, weil der Patient den Bedienungshebel selbst führen und in einer besonderen Anordnung auch mit beiden Händen fassen kann. Durch die günstige Anordnung des hydraulischen Antriebs ist die Betriebssicherheit erhöht und die Unterhaltsarbeiten sind auf ein Minimum beschränkt. Der Hydraulische Antrieb bildet ein geschlossenes System, das zentral angeordnet und deshalb servicefreundlich und gegen Beeinträchtigungen von aussen geschützt ist. Als Hydraulikflüssigkeit sind umweltschonende Mittel wie Wasser, Glykol usw. auch in diesem Antrieb verwendbar.

Beispiele von Ausführungsformen der Erfindung werden nun eingehend anhand der Figuren dargelegt.
- Fig. 1A: zeigt schematisch den Hebe- und Senkmechanismus gemäss Erfindung.
- Fig. 1B: zeigt eine andere Variante eines Hebe- und Senkmechanismus, auch schematisch dargestellt.
- Fig. 2: zeigt einen Badelift in einer ersten Variante im angehobenen Zustand.
- Fig. 3: zeigt den Badelift im gesenkten Zustand.
- Fig. 4A: zeigt einen Fussteil eines Badeliftes von oben.
- Fig. 4B: zeigt eine mögliche Abstützung des Fussteils im Zusammenhang mit dem Badewannenprofil.
- Fig. 5: zeigt die Sitzfläche des Badeliftes von unten.
- Fig. 6: zeigt die Sitzfläche des Badeliftes, aber mit Drehlager, ebenfalls von unten.
- Fig. 7: zeigt einen Badelift in einer zweiten Ausführungsform von der Seite.
- Fig. 8: zeigt eine weitere Ausführungsform des Badeliftes.
- Fig. 9: zeigt eine weitere Ausführungsform mit der Sitzfläche von unten gesehen.

Aus Figur 1A ist ein Schema des Hebe- und Senkmechanismus in Seitenansicht. Der Hebe- und Senkmechanismus ist als Faltmechanismus 3 zwischen einem Fuss 2, welcher als Basis dient, und einem Sitz 1 ausgebildet und angeordnet und besteht im wesentlichen aus zwei Abschnitten mit vier Hebeln und zwar im nachstehend beschriebenen Zusammenspiel.

Zwischen einer Basis, dem Fuss 2, und dem Sitz 1 befindet sich eine Anordnung von 4 Hebeln, welche in bestimmter Art miteinander gelenkig verbunden sind. Alle 4 Hebel befinden sich in parallelen Ebenen, die senkrecht zum Fuss 2 stehen und die hier nicht dargestellt sind. Ein erster Basishebel 41, ein Parallelführungshebel 32 weisen an ihren Enden je einen Anlenkpunkt auf. Ein zweiter Basishebel 42 und ein Sitzhebel 31 weisen an ihren Enden je einen äusseren und dazwischen, zusätzlich, einen inneren Anlenkpunkt auf. An der Basis befinden sich zwei Anlenkpunkte 62 und 63 im Abstand voneinander. Am Anlenkpunkt 62 ist der erste Basishebel 41 gelenkig befestigt, am Anlenkpunkt 63 der zweite Basishebel 42. Der erste Basishebel 41 ist an seinem andern Ende am inneren Anlenkpunkt 64 mit dem Sitzhebel 31 gelenkig verbunden. Der zweite Basishebel 42 ist an seinem anderen Ende am Anlenkpunkt 66 mit dem Sitzhebel 31 an dessen einen Ende gelenkig verbunden. Der Sitzhebel 31 weist neben der gelenkigen Verbindung 66 mit dem zweiten Basishebel 42 und der gelenkigen Verbindung 64 mit dem ersten Basishebel 41 an seinem anderen Ende mit dem Anlenkpunkt 67 eine gelenkige Verbindung mit dem Sitz 1 auf. Der Parallelführungshebel 32 verläuft annähernd parallel zum Sitzhebel 31 und ist mit seinem einen Ende entweder am Sitz 1 selbst, im Anlenkpunkt 68', oder mit einer mit dem Sitz 1 in fester Verbindung stehenden Führungsstange 16 am Anlenkpunkt 68 gelenkig verbunden. Das andere Ende des Parallelführungshebels ist entweder am Anlenkpunkt 65 oder am Anlenkpunkt 65' mit dem zweiten Basishebel 42 gelenkig verbunden. Dabei befindet sich der Anlenkpunkt 65 zwischen den beiden Anlenkpunkten 63 und 66 am Basishebel 42. Alternativ kann der Anlenkpunkt 65' auch an einer Verlängerung des Basishebels 42 über den Anlenkpunkt 65 hinaus angeordnet sein. Ein längenverstellbares Sperrelement 53 hält den ersten Basishebel 41 in seiner Lage gegenüber dem Fuss 2 und damit ist der ganze Hebe- und Senkmechanismus in fester Lage und der Sitz ist in fester Höhe gesperrt. Das längenverstellbare Sperrelement 53 kann alternativ als Sperrelement 53' über den zweiten Basishebel 42 oder über den Sitzhebel 31 oder über den Parallelführungshebel 32 wirken. Durch Verstellen der Länge des Sperrelementes 53 kann die Auslenkung des entsprechenden Hebels verändert werden. Damit wird durch die Anordnung der verschiedenen Anlenkpunkte und die entsprechenden gelenkigen Verbindungen der verschiedenen Hebel der Abstand des Sitzes 1 vom Fuss 2 verändert, wobei der Sitz in annähernd paralleler Lage zu sich selbst bleibt.

Figur 1B zeigt das bei Figur 1A gezeigte Schema in mehr detaillierter Weise, vor allen Dingen in zwei Positionen. Im Fuss 2 ist eine feste Anlenkung 62 oberhalb einer Mittellinie 24 in Längsrichtung etwa in der Mitte des Fusses 2 angeordnet. Auf dieser festen Anlenkung 62 ist der erste Basishebel 41 schwenkbar gelagert. Ein Anlenkungshebel 61 in fester Verbindung mit dem ersten Basishebel 41 steht im Winkel nach unten und nimmt mittels dem Lager 61a das längenverstellbare Sperrelement 53 eines Hydraulikteils 5 auf, welcher an einem Ende des Fusses 2 angeordnet ist. Wenn nun durch Druck im Zylinder 51 das längenverstellbare Sperrelement 53 verlängert und damit der Anlenkungshebel 61 nach vorne geschoben wird, wird somit der erste Basishebel 41 um einen entsprechenden Winkel α ausgelenkt und das obere Ende des ersten Basishebels 41 mit der Anlenkung 64 des ersten Basishebels 41 mit dem Sitzhebel 31 wird in die Höhe gehoben. Der zweite Basishebel 42 ist mit seinem unteren Ende mit der Anlenkung 63 etwas unterhalb der Mittellinie im Fuss 2 im Abstand von der Anlenkung 62 schwenkbar verbunden und verläuft annähernd in gleicher Richtung wie der erste Basishebel 41. Das obere Ende des zweiten Basishebels 42 ist im Anlenkpunkt 66 mit dem Sitzhebel 31 an dessen unteren Ende verbunden, der erste Basishebel 41 dagegen ist im Anlenkpunkt 64 im Abstand vom Anlenkpunkt 66 mit dem Sitzhebel 31 verbunden. Dadurch wird bei der beschriebenen Auslenkung des ersten Basishebels 41 um den Winkel α auch der zweite Basishebel 42 mit ausgelenkt. Da die Anlenkpunkte 62 und 63 im Abstand sind, verschieben sich bei Auslenkung des ersten Basishebels 41 und damit des zweiten Basishebels 42 die Anlenkpunkte 66 und 64 in ihrer Lage. Dabei wird, wie bei Figur 1A beschrieben, der Sitzhebel 31 um einen entsprechenden Winkel gegensinnig zum Winkel α ausgeschwenkt. Durch eine Auslenkung des ersten Basishebels 41 um einen Winkel α wird der Anlenkpunkt 64 in die Höhe h1 gehoben; Gleichzeitig wird der Sitzhebel 31 um den entsprechenden Winkel ausgelenkt und damit die Anlenkung 67 des Sitzes 1 am oberen Ende des Sitzhebels 31 in eine Höhe h2 gegenüber dem Anlenkpunkt 64 angehoben. Somit ist die Höhe der Anlenkung 67 gegenüber der Anlenkung 63 gleich der Summe von h1 und h2 bei einer Auslenkung des ersten Basishebels 41 um einen Winkel α durch die Betätigung des Hydraulikzylinders 51. Ein Parallelführungshebel 32 ist mit seinem unteren Ende mit dem zweiten Basishebel 42 im Anlenkpunkt 65 im Abstand vom Anlenkpunkt 66 schwenkbar verbunden. Mit seinem oberen Ende ist er durch den Anlenkpunkt 68 mit dem Sitz 1 direkt, über die Sitzführungsstange 16 indirekt verbunden. Beim Ausschwenken des ersten Basishebels 41 um einen Winkel α nach oben und damit auch des Sitzhebels 31 um den entsprechenden Winkel nach oben, wird nun die Sitzfläche 11 durch den ersten Parallelführungshebel 32, annähernd parallel zu sich selbst geführt, gehoben oder gesenkt. Vorzugsweise werden die Längen der Hebel 31, 41, 32, 42 und der Abstände zwischen den Anlenkpunkten 62 und 63, 64 und 66, 66 und 65, 67 und 68 so gewählt, dass die Sitzfläche 11 in jedem Hebezustand annähernd parallel oder in annähernd konstanter Neigung zum Fuss 2 ist. Um den Sitz 1 in einer bestimmten Höhe zu halten, wird die Länge des Sperrelements 53 fixiert.

Der Hydraulikteil 5, als Sperrelement funktionierend, kann mit seinem Zylinder 51' statt im Fusse 2 auch an der Unterseite des Sitzes 1 angeordnet sein, wobei das längenverstellbare Sperrelement 53' über eine Anlenkung 61' den Sitzhebel 31 auslenkt.

Figur 2 zeigt einen Badelift einer ersten Variante von der Seite. Der Badelift besteht grundsätzlich aus einem Sitz 1, einem Fuss 2, einem Hebemechanismus 3 der als Faltmechanismus ausgebildet ist und einem Hydraulikteil 5. Dabei ist der Hebemechanismus 3 mit ausreichender Steifigkeit in der Längsmittelebene zwischen Fuss 2 und Sitz 1 angeordnet, wie auch in Figur 4 dargestellt ist.

Der Sitz 1 besteht aus einer Sitzfläche 11, die im allgemeinen horizontal angeordnet wird. Sie kann aber zum Beispiel für bestimmte Patienten in einer etwas abweichenden Lage fixiert werden. Rückseitig schliesst eine Lehne 12 an die Sitzfläche 11 an. Auf der Unterseite der Sitzfläche 11 ist ein Sitzhebelager 15 angeordnet. Dieses befindet sich möglichst nahe dem Schwerpunkt des Sitzes 1 im beladenen Zustand. Eine Sitzführungsstange 16, mit dem Sitz 1 in fester Verbindung stehend, ist über das Sitzhebelager 15 mit einem Sitzhebel 31 schwenkbar verbunden, und mittels eines Lagers 33 schwenkbar mit einem Parallelführungshebel 32 verbunden. Ein konventionelles Hydraulikteil 5 ist an der Unterseite der Sitzfläche 11 in Längsrichtung angeordnet. Ein Zylinder 51, eine Pumpe 52 und ein Ausgleichsbehälter 55 befinden sich innerhalb dem Hydraulikteil 5 und bilden eine feste Einheit. Ein Betätigungshebel 54, welcher seitlich neben der Sitzfläche nach oben ragt, ist mit dem Hydraulikteil 5 verbunden. Durch Schwenken des Betätigungshebels 54 wird der Hydraulikteil 5 so gesteuert, dass das Sperrelement 53 aus dem Zylinder 51 herausgepresst wird und über das Lager 34 auf den Sitzhebel 31 wirkt. Durch Drehen des Betätigungshebels 54 wird der Hydraulikteil 5 so gesteuert, dass Hydraulikflüssigkeit aus dem Zylinder langsam zurückfliessen kann und somit der Sitzhebel 31 über das Lager 34 das Sperrelement 53 wieder in den Zylinder zurückpresst und dessen Länge verkürzt wird.

Der Hebemechanismus 3 weist einen Sitzhebel 31 und einen ersten Basishebel 41 auf. Der Sitzhebel 31 ist als im Querschnitt U-förmig gebogenes Blech ausgeführt, dessen drei Seiten die Form von Rechtecken aufweisen. Die obere Seite des Sitzhebels 31 ist offen und die Breite der Oeffnung entspricht mindestens der Breite des Hydraulikteiles 5, so dass im gesenkten Zustand des Sitzes der Hydraulikteil 5 innerhalb dem U-förmigen ersten Sitzhebel 31 zu liegen kommt. Am oberen Ende des Sitzhebels 31, an der oberen Längsseite, nahe der Ecke mit der oberen Schmalseite befindet sich das Sitzhebelager 15. Gegen das untere Ende des Sitzhebels 31, nahe der obere Längsseite sind zwei Lager 33 im Abstand voneinander angeordnet und dienen je zur schwenkbaren Verbindung mit dem ersten Basishebel 41 und dem zweiten Basishebel 42. Ein Parallelführungshebel 32 ist an seinem oberen Ende mittels eines Lager 33 mit der Sitzführungsstange 16 an dessen dem Sitz 1 entgegengesetzten Ende schwenkbar verbunden. An seinem unteren Ende ist der erste Parallelführungshebel 32 mittels eines weiteren Lagers 33 mit dem zweiten Basishebel 42, im Abstand vom Lager 33 der Verbindung des Sitzhebels 31 mit dem zweiten Basishebel 42, schwenkbar verbunden. Der zweite Basishebel 42 ist als nach oben offenes U-förmiges Blechteil ausgestaltet, welches eine Breite aufweist, die grösser ist als der Abstand der zwei Seitenbleche des ersten Sitzhebels 31, so dass im gesenkten Zustand des Sitzes der Sitzhebel 31 zwischen die beiden Seitenflächen des U-förmigen zweiten Basishebels 42 zu liegen kommt. Der zweite Basishebel 42 ist an seinem unteren Ende mittels eines Lagers 43 mit der Aufhängung 23 des Fusses 2 schwenkbar verbunden. Der erste Basishebel 41 verbindet den ersten Sitzhebel 31 mit der Aufhängung 23 in einem Rahmen 22 des Fusses 2, wobei er gegenüber diesem im Lager 44, im Abstand vom Lager 43, schwenkbar gelagert ist. Der erste Basishebel 41 ist als flacher Blechteil oder als Stange ausgebildet und seitlich innerhalb des Sitzhebels 31 und in der Aufhängung 23 angeordnet. Im gesenkten Zustand des Sitzes 1 befindet sich der Parallelführungshebel 32, und der erste Basishebel 41 ebenfalls innerhalb den beiden Hebeln 31 und 42. Der Sitzhebel 31 und der Parallelführungshebel 32 bilden zusammen einen ersten Abschnitt, die Basishebel 41 und 42 einen zweiten Abschnitt des Faltmechanismus. Die beiden Abschnitte 31, 32 und 41, 42 sind über einen ersten Gelenkbereich miteinander verbunden, der aus den Lagern 33 besteht. Der erste Abschnitt ist weiter über einen zweiten Gelenkbereich mit Lagern 43, 44 mit dem Fuss 2 verbunden. Der zweite Abschnitt ist über einen dritten Gelenkbereich mit Lagern 33, 34 beispielsweise mit dem Sitz 1 verbunden.

Eine Hydraulikpumpe 52 im Hydraulikteil 5 wirkt in einem Zylinder 51 auf ein Sperrelement 53, welches mittels eines Lagers 34 mit dem Sitzhebel 31 schwenkbar verbunden ist. Das Lager 34 ist im Abstand vom Sitzhebellager 15 am oberen Ende des Sitzhebels 31 angeordnet. Diese Anordnung ist so ausgeführt, dass beim Betätigen der Pumpe 52 eine Stosskraft der Kolbenstange 53 ein Ausschwenken des Sitzhebels 31 bewirkt. Durch den Parallelführungshebel 32 wird die Bewegung auf den zweiten Basishebel 42 übertragen, so dass dieser gegensinnig ebenfalls ausschwenkt. Diese beiden Ausschwenkbewegungen bewirken ein Aendern der Höhe des Sitzes 1 gegenüber dem Fuss 2. Der Basishebel 42 überträgt dabei die so entstandene Schwenkbewegung zwischen Sitzhebel 31 und erstem Basishebel 41 weiter gegensinnig auf die Aufhängung 23 des Fussteils 2 und hält dadurch die Sitzfläche 11 in annähernd paralleler Richtung bei jeder Höhe des Sitzes.

Figur 3 zeigt den Badelift nach einer ersten Variante (Fig. 2) und einer zweiten Variante (Fig. 6) in gesenktem Zustand von der Seite. Es ist ersichtlich, dass die konstruktiven Einzelheiten, welche bei Figur 2 beschrieben sind, nicht sichtbar sind, da sie im gesenkten Zustand des Sitzes 1 innerhalb des Sitzhebels 31 liegen. Der Sitz 1 befindet sich dadurch in geringem Abstand über dem Fuss 2. Teilweise über dem Fuss 2, vor dem Rahmen 22 befindet sich der Sitzhebel 31 mit den beiden Lagern 33 für die Anlenkung des in Figur 2 beschriebenen ersten Basishebels 41 und des zweiten Basishebels 42.

Figur 4A zeigt den Fuss 2 des Badeliftes von oben. An einem im Grundriss rechteckigen Rahmen 22, der vorzugsweise aus einem oben offenen U-Profil besteht, sind vier Abstützungen 21 angebracht, deren äussere Enden ungefähr über resp. unter den vier Ecken der Sitzfläche liegen. Dadurch ist ausreichende Stabilität des ganzen Badeliftes gewährleistet. An jeder Abstützung ist an den äusseren Enden ein Gleitschutz 26 angebracht. Symmetrisch zur Längs-Mittelebene 7 im Mittelbereich angeordnet sind der Rahmen 22 und die Aufhängung 23 für den Hebemechanismus 3. Der Rahmen 22 nimmt mit den Lagern 43 und 44 den ersten und den zweiten Basishebel 41, 42 auf.

Figur 4B zeigt eine Abstützung 21 des Fusses 2 im Schnitt quer zum Fuss 2 im Zusammenhang mit einem Ausschnitt eines Badewannenprofils. Die Abstützung 21 weist an der festen Verbindungsstelle mit dem Rahmen 22 einen Knick 27 auf, wobei der äussere Teil der Abstützung soweit nach oben abgewinkelt ist, dass der Gleitschutz 23 am äusseren Ende der Abstützung 21 in den ausgerundeten Uebergang 25 vom Boden zur Seitenwand der Badewanne aufliegen kann. Der Rahmen 22 des Fusses und damit der ganze Badelift ist dadurch tiefer gelegt, als es sonst möglich wäre. Ein Badelift mit einem Fuss mit derartig ausgestalteten Abstützungen 21 kann daher besonders tief in einer Badewanne eingesetzt werden. Dies ergibt einen tief liegenden Schwerpunkt und gleizeitig erhöht das Abstützen am ausgerundeten Uebergang 25 die Stabilität des Badeliftes zusätzlich.

In Figur 5 ist die Sitzfläche 11 von unten dargestellt. Die Sitzfläche 11 ist über eine flächige Sitzverstärkung 17 mit dem Sitzhebelager 15 fest verbunden. Der Hydraulikteil 5 ist an der Unterseite der Sitzfläche befestigt und wirkt über das Sperrelement 53 auf das Lager 34. Der Betätigungshebel 54 führt vom Hydraulikteil auf eine Seite der Sitzfläche 11, wo er nach oben gebogen ist, um leicht bedienbar zu sein. Er kann auf beiden Seiten des Sitzes montiert werden.

Bei einer weiteren Ausführungsform, in Figur 6 dargestellt, ist zwischen der Sitzverstärkung 17 und dem Sitzhebelager 15 ein Drehlagerung 13 angeordnet. Diese Drehlagerung 13 erlaubt ein Drehen des Sitzes 1 gegenüber dem Hebemechanismus 3 und dem Fuss 2 um die Hochachse des Badeliftes. Dies erlaubt der Person ein einfacheres und bequemeres Absitzen und Aufstehen, da der Sitz gegen den Badewannenrand gedreht werden kann.

In Figur 7 ist eine zweite Ausführungsvariante des Badeliftes dargestellt. Im folgenden wird nur auf die Unterschiede gegenüber der ersten Variante eingegangen. Eine Hydraulikpumpe 52 mit dem zugehörenden Betätigungshebel 54 ist an der Unterseite des Sitzes angeordnet. Von der Pumpe 52 führt ein Hydraulikschlauch 56 zum Zylinder 51, welcher hier im Fuss 2, zwischen dem Rahmen 22 angeordnet ist. Dadurch wirkt das längenverstellbare Sperrelement 53 über ein Lager 34 auf den ersten Basishebel 41. Die Funktionsweise ist die gleiche wie bei der in Figur 2 dargestellten Variante nur mit dem Unterschied, dass die hydraulische Kraft zum Heben des Sitzes durch Verändern der Länge des Sperrelementes 53 vom Fuss 2 über den ersten Basishebel 41 wirkt. Der zur zweiten Variante gehörende Fuss 2 entspricht dem Fuss 2 der ersten Variante. Abweichend von der ersten Variante ist der Hydraulikzylinder 51 hier innerhalb des Rahmens 22 statt am Sitz 1 angeordnet. Bei der zweiten Variante ist an der Unterseite der Sitzfläche 11 nur noch die Pumpe 52 und der Betätigungshebel 54 angeordnet.

Figur 8 zeigt eine weitere Ausführung des Badelifts mit der Faltvorrichtung 3, dem Sitz 11 und dem Fuss 2. Die gezeigten Elemente sind mit denjenigen Bezugszeichen versehen, wie sie bereits in den Figuren 2 und 7 dargestellt sind. Deshalb sind sie hier nicht nochmals aufgeführt. Es wird lediglich darauf hingewiesen, dass die Lager 43 und 44 sowie die Hydraulikeinheit 5 unter der Sitzfläche 11 angeordnet sind, wogegen das Hebelager 15 zusammen mit der Führungsstange 16 am Fuss 2 angeordnet sind.

Figur 9 zeigt die Anordnung gemäss Figur 8 von unten gesehen. Dabei erkennt man die Hydraulikeinheit 5, die Sitzfläche 11 (von unten), ein Teil des Basishebels 41, das Lager 34 und den Betätigungshebel 54, der durch eine Oeffnung 57 in der Sitzfläche 11 hindurchragt und so beispielsweise zwischen die Beine des Patienten zu liegen kommt. Weiter ist noch eine Längsmittelebene 58, die etwa senkrecht zur Sitzfläche 11 steht und zu der der Schwerpunkt des belasteten Sitzes nicht weit beabstandet ist.

## Patentansprüche

1. Badelift mit einem Sitz (1), einem Fuss (2) und einem Hebemechanismus (3) zwischen Sitz und Fuss angeordnet, dadurch gekennzeichnet, dass der Hebemechanismus einen mehrgelenkigen Hebelmechanismus aufweist, der als Faltmechanismus ausgebildet und mit einem hydraulischen Antrieb (5) versehen ist.

2. Badelift nach Anspruch 1, dadurch gekennzeichnet, dass der Hebemechanismus einen ersten Abschnitt (31, 32) und einen zweiten Abschnitt (41, 42) aufweist, die über einen ersten Gelenkbereich (33) miteinander verbunden sind und dass der eine Abschnitt über einen zweiten Gelenkbereich (33, 34) mit dem Sitz und der andere Abschnitt über einen dritten Gelenkbereich (43, 44) mit dem Fuss verbunden ist.

3. Badelift nach Anspruch 1, dadurch gekennzeichnet, dass der Hebemechanismus zum Heben des Sitzes durch den hydraulischen Antrieb streckbar und zum Senken des Sitzes durch die Schwerkraft faltbar ausgebildet ist.

4. Badelift nach Anspruch 1, dadurch gekennzeichnet, dass der Hebemechanismus (3) aus einem Hebelwerk mit einem Bedienungsmechanismus besteht, der einen ersten und einen zweiten Basishebel (41, 42), einen Sitzhebel (31), einen Parallelführungshebel (32) und ein längenverstellbares Sperrelement (53) in folgender Anordnung aufweist: Der erste Basishebel (41) ist gelenkig am Fuss (2) oder Sitz (1) befestigt und der Sitzhebel (31) ist gelenkig am ersten Basishebel (41) befestigt und der Sitz (1) oder Fuss (2) ist gelenkig am Sitzhebel (31) befestigt und der Parallelführungshebel (32) ist gelenkig je am Sitz (1) oder Fuss (2) und am ersten Basishebel (41) befestigt und der zweite Basishebel (42) ist vom ersten Basishebel (41) beabstandet gelenkig je am Fuss (2) oder Sitz (1) und am Sitzhebel (31) oder am Parallelführungshebel (32) befestigt und das längenverstellbare Sperrelement (53) sperrt das Hebelwerk entweder zwischen Sitz (1) und Sitzhebel (31) bzw. Sitz (1) und Parallelführungshebel (32) oder zwischen dem Fussteil (1) und einem der Basishebel (41, 42).

5. Badelift nach Anspruch 1, dadurch gekennzeichnet, dass der hydraulische Antrieb zu einer Hydraulikeinheit (5) mit einem Zylinder (51), einer Pumpe (52) und einem Ausgleichsbehälter (55) zusammengefasst und unter dem Sitz (1) angeordnet ist.

6. Badelift nach Anspruch 4, dadurch gekennzeichnet, dass das längenverstellbare Sperrelement (53) am Sitz (1) angeordnet ist und mit dem ersten Basishebel (41) oder mit dem zweiten Basishebel (42) verbunden ist.

7. Badelift nach Anspruch 1, dadurch gekennzeichnet, dass der Hebemechanismus (3) mindestens annähernd in einer Längsmittelebene (7, 58) senkrecht zum Fussteil (2) angeordnet ist.

8. Badelift nach Anspruch 4, dadurch gekennzeichnet, dass das längenverstellbare Sperrelement eine Hydraulik-Vorrichtung (5) ist.

9. Badelift nach Anspruch 4, dadurch gekennzeichnet, dass einer oder mehrere Teile des Hebelwerks ein U-Profil aufweisen, die ineinander klappbar sind.

10. Badelift nach Anspruch 9, dadurch gekennzeichnet, dass der zweite Basishebel (42) und/oder der Sitzhebel (31) ein U-Profilteil ist.

11. Badelift nach Anspruch 10, dadurch gekennzeichnet, dass das U-Profil so dimensioniert ist, dass der Parallelführungshebel (32) und der erste Basishebel (41) in den zweiten Basishebel (42) und/oder in den Sitzhebel (31) einklappbar sind.

12. Badelift nach einem der Ansprüche 1 bis 8, dadurch gekennzeichnet, dass Abstützungen (21) am Fussteil (2) vorgesehen, an einem Rahmen (22) befestigt und in einem Bereiche ausserhalb des Rahmens nach oben geknickt sind.

13. Badelift nach einem der Ansprüche 1 bis 9, dadurch gekennzeichnet dass der Sitz (1) gegenüber dem versperrbaren Verstellmechanismus (3) drehbar gelagert ist.

14. Badelift nach Anspruch 5, dadurch gekennzeichnet, dass ein Bedienungshebel (54) für die Hydraulikeinheit derart vorgesehen ist, dass er vom Sitz aus erreichbar ist.
